# EUROPÄISCHE PATENTANMELDUNG

(11) **EP 0 195 370 A2**
(43) Veröffentlichungstag der Anmeldung: **24.09.1986**
(21) Anmeldenummer: 86103394.2
(22) Anmeldetag: 13.03.1986
(51) Int. Cl.: B66B 9/00

(54) **Aufzug zum Transport von Personen und Gütern mit einer ringförmigen Fahrkabine**

(30) Priorität: 22.03.1985 CH 1287/85; 21.11.1985 CH 4969/85
(71) Anmelder: VON ROLL AG, CH-4563 Gerlafingen (CH)
(72) Erfinder: Smidek, Otakar, CH-3400 Burgdorf (CH)
(74) Vertreter: EGLI-EUROPEAN PATENT ATTORNEYS

(57) **Zusammenfassung**

Die Fahrkabine (8) besteht aus mehreren, für sich geschlossenen Kabinen (9), deren Fahrgestelle (7) auf einer kreisförmigen Fahrschiene (4) fahrbar abgestützt sind. die Kabinen (9) sind durch untere und obere Kupplungsstangen - (37, 36) miteinander verbunden. Für die Drehbewegung der Kabinen (9) weist der Fahrkorb (2) einen als Reibradgetriebe ausgebildeten Kabinendrehantrieb (25) auf, dessen Antriebsrad (23) mit einem an Traversen (35) der Kabinen (9) befestigten Antriebsring (5) zusammenwirkt, der durch Gegenräder (24) abgestützt ist Durch die Unterstellung der Fahrkabine (8) in einzelenen Kabinen (9) kann gegenüber vergleichbaren bekannten Fahrkabinen die Transportkapazität erhöht und das Kabinengewicht und die Antriebsleistung des Aufzuges gesenkt werden.

## Beschreibung

Die Erfindung betrifft einen Aufzug zum Transport von Personen und Gütern mit einer ringförmigen um den Aussenumfang eines Bauwerkes angeordneten Fahrkabine, wobei der Aufzug mit einem Antrieb für die Hebe-und Senkbewegung des Fahrkorbes und einem Antrieb für eine Drehbewegung der Fahrkabine um die Achse des Bauwerkes ausgerüstet ist

Aufzüge dieser Art, die auch als Panoramalift bezeichnet werden, sind in verschiedenen Ausführungen bekannt Bei einer bekannten Ausführungsform ist die Fahrkabine als Ringkabine ausgebildet, die den Turm oder die Säule mit einer oder zwei Sitzebenen umgibt Die Fahrgäste sitzen mit dem Rücken zur Kabinendrehachse auf einer Kreisbank. Für jede Sitzebene ist eine Einsteigtüre und davon entfernt eine Aussteigfüre vorgesehen. Diese bekannte Ausführungsform der Fahrkabine weist einige Nachteile auf. Geht man davon aus, dass wie bei einem gewöhnlichen Aufzug in ca. vier Minuten dreissig Personen durch die Einsteigtüre in die Kabine eintreten und ebensoviele Personen durch die Aussteigtüre aussteigen sollen, so ist dies bei einer Ringkabine nur durch besondere Massnahmen zu erreichen. Die nebeneinanderliegende Anordnung der Sitze führt zu einem Rundlauf der platzsuchenden Fahrgäste, weshalb die Kabine für solche Personen bewegungen genügend gross dimensioniert werden muss. Dies führt jedoch wieder zu einem höheren Gewicht der Kabine und damit zu einer grösseren Leistung des Aufzugantriebes.

Hier setzt die Erfindung ein, der die Aufgabe zugrundeliegt, einen Aufzug und insbesondere dessen Fahrkabine der eingangs beschriebenen Art so auszugestalten, dass ein wesentlich besserer Fahrgastfluss und damit eine kürzere Einsteig-und Aussteigzeit erreicht wird, wobei gleichzeitig das Gewicht der Tragkabine und damit die Leistung des Aufzugantriebes verringert werden können.

Diese Aufgabe wird gemäss der Erfindung dadurch gelöst, dass die Fahrkabine aus mehreren, für sich geschlossenen Kabinen zusammengesetzt ist, die nebeneinander auf einer kreisförmigen Fahrbahn fahrbar abgestützt sind.

Dadurch wird erreicht, dass der Fahrgastfluss in einzelne Teilfahrgastflüsse aufgelöst, für jede Kabine zur gleichen Zeit und damit in einer kürzeren Gesamtzeit abgewickelt werden kann.

Die Erfindung ist in der Zeichnung in einem Ausführungsbeispiel dargestellt und nachfolgend beschrieben. Es zeigen:
Fig. 1 eine Seitenansicht, teilweise im Schnitt, des Fahrkorbes und der Fahrkabine eines Aufzuges an einem Turm oder einer Säule, wobei der Fahrkorb und die Fahrkabine ringförmig um den Turm oder die Säule drehbar angeordnet ist und die Fahrkabine aus mehreren voneinander unabhängigen Kabinen zusammengesetzt und drehbar ist,
Fig. 2 eine Draufsicht der Fahrkabine und des-Fahrkorbes nach Fig. 1,
Fig. 3 einen schematisch dargestellten Längsschnitt eines Aufzuges einer ersten Ausführungsform,
Fig. 4 einen schematisch dargestellten Horizontalschnitt des Aufzuges nach Fig. 3.
Fig. 5 einen schematisch dargestellten Längsschnitt eines Aufzuges einer zweiten Ausführungsform,
Fig. 6 einen schematisch dargestellten Horizontalschnitt des Aufzuges nach Fig. 5 und
Fig. 7 einen schematisch dargestellten Grundriss eines Aufzuges nach Fig. 5 mit einer auf der Plattform der Bodenstation angeordneten Einrichtung für den unbehinderten Fahrgastzufluss und -abfluss.

Die Erfindung geht von der Ueberlegung aus, dass das Gewicht einer Ringkabine eines bekannten Aufzuges gesenkt werden kann, wenn an die Stelle einer einzigen Ringkabine mehrere, für sich geschlossene Kabinen treten, die ebenfalls ringförmig um ein Bauwerk angeordnet sind. Die im Zusammenhang mit dieser Ueberfegung durchgeführten Untersuchungen haben nun überraschend ergeben, dass hierdurch wesentliche Einsparungen bezüglich des Gewichtes der Fahrkabine und des umbauten Volumens mit der in Fig. 1 und 2 dargestellten Bauweise erreicht werden können.

In den Figuren 1 und 2 ist mit 1 ein als Säule ausgebildetes Bauwerk dargestellt, dessen Spitze durch einen Aufzug er reichbar ist Der Aufzug weist einen Fahrkorb 2 mit zwei, aus einem Walzprofil geformten Fahrkorbringen, einem oberen Fahrkorbring 30 und einem unteren Fahrkorbring 30' auf, die durch mehrere, ebenfalls aus einem Walzprofil bestehende Streben 13 mit einander verbunden sind.

An dem Fahrkorbring 30 sind radial abstehende Konsolen 3 befestigt, die Träger einer Kreisfahrschiene 4 sind, die sich kreisförmig um die Säule 1 erstreckt

Die Kabinen 9 sind an der Kreisfahrschiene ₄ durch eine Gehänge fahrbar aufgehängt und können auf einer Kreisbahn um die Säule 1 bewegt werden. Das Gehänge setzt sich aus zwei sich über das Kabinendach erstreckende, etwa parallel zueinander verlaufenden Traversen 35 zusammen, mit denen die Kabine 9 mittels elastischer Verbindungsglieder 28 verbunden ist, und aus einem, an seinen Enden mit den Traversen 35 fest verbundenen Fahrgestell 7 zusammen. Im Hohlraum des Fahrgestelles 7 sind obere Fahrrollen 17, untere Fahrrollen 16 und FÜhrungsrollen 18 drehbar gelagert. Die Rollen 16, 17, 18 ermöglichen die geführte Bewegung der Kabinen 9 auf der Kreisfahrschiene 4.

Wie aus Fig. 2 ersichtlich ist, sind in dem die beiden Traversen 35 verbindenden Fahrgestell 7 je zwei Rollenpaare mit Abstand angeordnet, d.h. je zwei obere und untere Fahrrollen 16, 17 sind zusammen mit zwei Führungsrollen 18 zu einer Rollengruppe zusammengefasst von denen eine an jedem Endbereich des Fahrgestelles 7 angeordnet ist Durch diese Anordnung werden die Kabinen 9 auf der Kreisfahrschiene 4 immer in derselben radialen Ausrichtung gehalten.

Die bewegbare Lagerung der Kabinen 9 ermöglicht eine Kreisbewegung um die Säule 1. Hierzu wird eine Kabinen-Fahrantrieb 25 vorgesehen, der unabhängig vom Antrieb des Aufzuges ausgelegt ist Der Kabinen-Fahrantrieb 25 ist an dem Fahrkorb 2, zB. an einer der Konsolen 3, befestigt und setzt sich aus einem Elektromotor ₁1, vorzugsweise einem Bremsmotor, und aus einem Reduktionsgetriebe 22 zusammen. An der senkrecht abwärts gerichteten Abtriebswelle des Reduktionsgetriebes 22 ist ein Antriebsrad 23, zB. ein Pneurad, befestigt, das mit einem an den Traversen 35 gelagerten Antriebsring 5 zusammenwirkt. Das Antriebsrad 23 bildet mit dem Antriebsring 5 ein Reibradgetriebe, das zudem mit Gegenrädem 24 ausgerüstet ist, um den Kontakt des Antriebsringes 5 mit dem Antriebsrad 23 zu gewährleisten. Der Kabinen-Fahrantrieb 25 ist auf einem Sockel 26 montiert, der siehe Fig. 2 im Bereich einer der Konsolen 3 und des oberen Fahrkorbringes 30 befestigt ist.

Der Antriebsring 5 weist einen Flansch 27 auf, an dem vorzugsweise elastische Verbindungsglieder 28 befestigt sind, von denen jeweils zwei Verbindungsglieder mit den Traversen 35 der Kabinen 9 fest verbunden sind und damit die Kabine 9 beim Drehen des Antriebsringes 5 mitnehmen.

Die Kabinen 9 sind bodenseitig und deckenseitig miteinander gekuppelt. Hierzu sind vorzugsweise je eine elastische Kupplungsstange 37 auf der Kabinenunterseite und eine weitere elastische Kupplungsstange 36 an den Enden der Fahrgestelle 7 angeordnet. Dadurch bilden die Kabinen 9 einen zusammenhängenden Verbund.

Die Kabinen 9 sind vorzugsweise als Leichtbau-Schalenkonstruktion ausgebildet. Sie können mit grossen Fensterflächen 32 versehen werden und gewährleisten dadurch eine optimale Aussicht während der Fahrt.

Zur Erhöhung der Stabilität weisen die Kabinen 9 bodenseitig angeordnete, eine vertikale Drehachse aufweisende Stützrollen 33 auf, die am unteren Fahrkorbring 30' abrollen. Die Grösse der Kabinen 9 kann den Betriebsbedingungen entsprechend gewählt werden. Es sind Kabinen mit sechs bis acht oder mehr Fahrgästen anwendbar. Die Sitze in den Kabinen 9 können hierbei U-förmig angeordnet sein. Auf der Aussenseite jeder Kabine 9 ist eine Kabinentüre 10 für den Ein-und Ausstieg der Fahrgäste vorgesehen, deren Oeffnen und Schliessen zentral gesteuert und die während der Fahrt verriegelt ist.

Mit der beschriebenen Fahrkabine aus einzelnen, für sich geschlossenen Kabinen werden wesentliche Vorteile erreicht. Vergleicht man eine bekannte Ringkabine für ca. sechzig Fahrgäste mit einer Fahrkabine nach der vorliegenden Erfindung, so ergibt sich folgender Vergleich:

Dieser Vergleich zeigt in eindrücklicher Weise die bei der beschriebenen Fahrkabine erreichbaren Vorteile.

Der Fahrkorb 2 ist von zwei Aufzugseilen 6 getragen, wobei jedes Aufzugseil aus mehreren Seilen bestehen kann. Ein für den Aufzug erforderliches Gegengewicht kann beispielsweise in der Säule 1 untergebracht werden. Der Antrieb für den Aufzug selbst wird zweckmässig in der Spitze der Säule 1 untergebracht.

Der in Fig. 3 und 4 schematisch dargestellte Aufzug ist ebenfalls um ein Bauwerk 1, z.B. in Form eines Turmes oder einer Säule mit kreisförmigem Querschnitt, ringförmig angeordnet Am Umfang des Bauwerkes 1 sind parallel zu seiner Achse Führungsschienen 39 befestigt, welche für die Führung des Fahrkorbes 2 dienen und mit Führungen 45, zB. Rollen oder Gleitschuhen, zur Führung desselben versehen sind. Der Fahrkorb 2 hängt an Aufzugseilen 6 mit Hilfe welcher der Fahrkorb 4 auf und ab bewegt wird.

Am Aussenumfang des Fahrkorbes 2 sind Führungsrollen 47 mit vertikaler Achse angeordnet, die der horizontalen Führung der am Fahrkorb abgestützten Fahrkabine 8 dienen. Am Fahrkorb 2 sind weiter Stützrollen 49 gelagert, auf denen die Fahrkabine 8 mittels eines Tragfiansches 48 abgestützt ist. Mit Hilfe der Führungsrollen 47 und der Stützrollen 49 kann der Fahrkabine 8 eine Drehbewegung erteilt werden. Hierzu werden beispielweise eine oder mehr Stützrollen 49 mit einem motorischen Antrieb 11, z.B. einem elektrischen Getriebemotor, ausgerüstet, der am Fahrkorb 2 gelagert ist. Der Fahrkorb 2 weist zwei, aus einem Walzprofil geformte mit Abstand angeordnete Fahrkorbringe 12 auf, die durch mehrere Streben 13 miteinander verbunden sind.

Die Fahrkabine 8 ist im wesentlichen als Ringkabine ausgebildet und setzt sich zweckmässig aus mehreren Ringsegmenten 14 zusammen. In Fig. 3 sind vier Ringsegmente 14 miteinander verbunden, von denen jede eine Türöffnung 15 mit einer Kabinentüre 46 aufweist

Der Innenraum der Fahrkabine 8 ist durch eine Innenwand 51, eine Aussenwand 55, eine Decke 52 und einen Boden 54 gebildet Der Fahrkorb 8 wird durch die an den Führungsrollen 47 abgestützte Innenwand 51 in horizontaler Richtung und durch die Decke 52 mit dem Tragflansch 48 in vertikaler Richtung geführt. Der Innenraum der Fahrkabine 8 ist mit einem ringförmigen Sitz 21 für die Fahrgäste ausgerüstet. Die Aussenwand 55 wird mindestens teilweise als durchsichtige Wand ausgebildet

In Fig. 3 ist die Fahrkabine 8 in der untersten Stellung, d.h. in der Bodenstation, dargestellt Fluchtend mit dem Boden der Fahrkabine 8 ist eine Plattform 42 angeordnet, die dem Einsteigen und dem Aussteigen der Fahrgäste in die bzw. aus der Fahrkabine 8 dient. Die Plattform 42 bildet einen Teil des Fundamentes, welches eine Vertiefung 53 aufweist, in welche der Fahrkorb 2 mit der Fahrkabine 8 teilweise eintaucht, während am Grund der Vertiefung 53 das Bauwerk 1, d.h. der Turm oder die Säule, abgestützt ist

Bei dem in Fig. 5 und 6 dargestellten Aufzug bezeichnen gleiche Bezugszahlen wie in Fig. 1 und-2 gleiche Teile. Der Fahrkorb 8 erstreckt sich wie beim Aufzug nach Fig. 3 und 4 ringförmig um das Bauwerk 1, besteht jedoch aus einer Anzahl für sich geschlossener Kabinen 44. Bei der Ausführung nach Fig. 5 und 6 sind die Kabinen 44 kugelförmig ausgebildet, jedoch kann auch eine andere Kabinenform, zB. ein Quader o.dgl., Verwendung finden. Der Sitz 21 für die Fahrgäste wird zweckmässig in den für sich geschlossenen Kabinen 44 U-förmig ausgebildet, siehe Fig. 5.

Jede Kabine 44 ist mittels einer Aufhängung 56 einzeln an einem Drehkarussell 57 angehängt Das Drehkarusell 57 ist im wesentlichen eine ringförmige Plattform, die beispielsweise als Fachwerk ausgebildet ist. Aus Fig. 6 ist ersichtlich, dass das Drehkarusselt 57 im wesentlichen aus einem Innenring 58, mehreren Radialträgem 59 und die Radial träger 59 an ihrem freien Ende verbindenden Verbindungsträgem 29 besteht Die Träger 29, 59 können jedoch auch in anderer Weise angeordnet sein, z.B. derart, dass das Karussell 57 einen aus Trägem zusammengesetzten Stern bildet, der eine der Zahl der Kabinen 44 entsprechende Zahl von Strahlen bildet Das Drehkarussell 57 ist auf den Stützrollen 49 drehbar abgestützt, von denen mindestens eine Stützrolle 49 mittels eines motorischen Antriebes 11 zur Erzeugung einer Drehbewegung der Kabinen ausgerüstet ist- Weiter sind die Kabinen 24 durch Führungsrollen 7 am Fahrkorb 2 abgestützt, so dass die Kabinen 44 sowohl in vertikaler als auch in horizontaler Richtung geführt sind.

Die Tragseile 6 der beschriebenen Aufzüge sind über der oberen Station über Umlenkrollen 40 geführt und mit einem im Innem des Bauwerkes angeordneten Gegengewicht 41 verbunden. Es werden für einen Aufzug mindestens zwei Tragseile 6 vorgesehen.

Durch die ringförmige Anordnung des Fahrkorbes 2 ist auch der Fahrgastfluss in den Stationen entsprechend zu organisieren. In Fig. 5, 6 und 7 sind jeweils für zwei Kabinen 44 Schleusen 50 vorgesehen, die zweckmässig als Einbahn-Schleusen ausgebildet sind, Hierbei sind die mit Pfeilen 61 bezeichneten Schleusen 50 Ausgangsschleusen, während die mit Pfeilen 62 bezeichneten Schleusen 50 Eingangsschleusen sind. Entsprechend der im Aufzug nach Fig. 6 verwendeten acht Kabinen 44 sind auch acht Schleusen 50 erforderlich, wobei je eine Hälfte Eingangs-und Ausgangsschleusen sind. Zwischen den einzelnen Schleusen 50 wird der Durchgang verunmöglicht, z.B. durch Zäune 63.

Um den Zugang zu den Kabinen 44 und den Weggang von den selben zu verbessern, ist am Grund der Kabine 44 eine Drehrampe 3₄ angeordnet, die auch als untere Verbindung der Kabinen 44 dient Befinden sich die Kabinen 44 in der Bodenstation, fluchtet die Drehrampe 34 mit der Plattform 42.

Bei der Ausbildung des Fahrgastflusses nach Fig. 7 sind zwischen den Schleusen 50 Warteräume 65 vorgesehen, in welchen die Fahrgäste zum Trennen zwischen einsteigenden und aussteigenden Fahrgästen gesammelt werden. Zusätzlich zu den Schleusen 50 können weitere Mittel zur Gewährleistung eines reibungslosen Fahrgastflusses, zB. Zwangsdurchgänge und Schikanen, vorgesehen werden, mit denen für eine Kabine oder zwei Kabinen ₄₄ die entsprechende Zahl von Fahrgästen getrennt gesammelt wird.

Es liegt im Rahmen der Erfindung, die in Fig. 3 und 4 dargestellte Fahrkabine 8 zur Vergrösserung der Transportkapazität mit zwei oder mehr Etagen auszuführen. In diesem Fall sind zwei Einsteig-und Aussteigplattfomten für die Erreichung eines günstigen Fahrgastflusses vorzusehen.

Die Verwendung des Drehkarussells liegt auch bei der Fahrkabine 8 nach Fig. 3 und 4 vor- Gegenüber der Ausführung nach Fig. 5 und 6 besteht der Unterschied darin, dass in Fig. 3 und 4 das Drehkarussell 48, 52 einen Teil der Fahrkabine 8 bildet.

## Patentansprüche

1. Aufzug zum Transport von Personen und Gütern in einer ringförmig um den Aussenumfang eines Bauwerkes (1) angeordneten, an einem Fahrkorb (2) abgestützten Fahrkabine, wobei der Aufzug mit einem Antrieb für die Hebe-und Senkbewegung des Fahrkorbes und einem Antrieb für eine Drehbewegung der Fahrkabine um die Achse des Bauwerkes ausgerüstet ist, dadurch gekennzeichnet, dass die Fahrkabine (8) aus mehreren, für sich geschlossenen Kabinen - (9) zusammengesetzt ist, die nebeneinander auf einer kreisförmigen Fahrbahn (₄, 9) fahrbar abgestützt sind.

2. Aufzug nach Anspruch ₁, dadurch gekennzeichnet, dass die Fahrbahn eine Fahrschiene (4) ist, an welcher die Kabinen (9) mittels eines Fahrgestelles (7) abgestützt sind und welche am Fahrkorb (2) verbunden ist, z.B. durch sich radial erstreckende Konsolen (3).

3. Aufzug nach Anspruch 1 oder 2, dadurch gekennzeichnet, dass der Antrieb (25) für die Drehbewegung der Kabinen (9) auf einem Sockel (26) angeordnet ist, das an dem Fahrkorb (2) fest abgestützt ist

4. Aufzug nach Anspruch 3, dadurch gekennzeichnet, dass der Antrieb (25) für die Drehbewegung der Kabinen (9) ein Reibradantrieb ist, dessen Antriebsrad (23) mit einem Antriebsring (5) zusammenwirkt, welch letzterer sich um das Bauwerk (1) erstreckt und an dem die Kabinen (9) angekuppelt sind.

5. Aufzug nach einem der Ansprüche 1 bis 4, dadurch gekennzeichnet, dass die Kabinen (9) durch Kupplungsstangen (36, 37) miteinander verbunden sind, zB. durch untere Kupplungsstangen (37) im Bereich des Kabinenbodens und durch obere Kupplungsstangen (36) im Bereich des Kabinendaches.

6. Aufzug nach einem der Ansprüche 1 bis 8, dadurch gekennzeichnet, dass der Fahrkorb (2) einen oberen Fahrkorbring (30) aufweist an dem die Konsolen (3) befestigt sind, und einen als Abrollfläche für Stützrollen (33) mit senkrechter Drehachse ausgebildeten untem Fahrkorbring - (30') aufweist, wobei die beiden Fahrkorbringe durch Streben (6) miteinander verbunden sind.

7. Aufzug nach Anspruch 1, dadurch gekennzeichnet, dass die Fahrkabine (8) als Ringkabine zusammengesetzt ist, welche mehr als zwei Türöffnungen (15), z.B. vier Türöffnungen in paarweise diametral gegenüberliegender Anordnung, aufweist, die für jeweils eine Einstieg-und Ausstiegplattform (42) vorgesehen sind.

8. Aufzug nach Anspruch 7, dadurch gekennzeichnet, dass die Fahrkabine (8) aus Kabinen (44) zusammengesetzt ist, die mittels einer Einzelaufhängung (46) an dem Drehkarussell (25) aufgehängt sind.

9. Aufzug nach Anspruch 7 oder 8, dadurch gekennzeichnet, dass die Fahrkabine (8) aus für sich geschlossenen Kabinen (44) zusammengesetzt ist

10. Aufzug nach einem der Ansprüche 7 bis 9, dadurch gekennzeichnet, dass die Fahrbahn der bezüglich des Fahrkorbes (2) drehbaren Fahrkabine (8) durch Rollen (49) mit horizontaler Drehachse gebildet ist, die entweder frei drehen oder von einem Drehantrieb (₁1) angetrieben sind, während die Fahrkabine (8) in horizontaler Richtung an Führungen, z.B. mit freidrehenden oder mit einem Drehantrieb versehenen Führungsrollen (47) abgestützt ist.

11. Aufzug nach einem der Ansprüche 7 bis 10, dadurch gekennzeichnet, dass eine von der Fahrkabine (8) in der Einstieg-und Ausstiegplattform (42) einzunehmen bestimmte Vertiefung (53) von auf dieser Plattform angeordneten Eingangs-und Ausgangs-Schleusen (50) umgeben ist, die mit Abstand um die Vertiefung herum angeordnet sind, z.B. mit je einer Eingangs-und einer Ausgangs-Schleuse für zwei Türöffnungen (15)..

12. Aufzug nach einem der Ansprüche 7 bis 1₁, dadurch gekennzeichnet, dass zwischen dem Rand der Vertiefung - (53) und den Schleusen (50) und ausserhalb der Schleusen Durchgänge und/oder Schikanen (55) für die zwangsweise Führung der Fahrgäste angeordnet sind.
